# EUROPÄISCHE PATENTSCHRIFT

(11) **EP 1 659 900 B1**
(45) Veröffentlichungstag und Bekanntmachung des Hinweises auf die Patenterteilung: **13.12.2006**
(21) Anmeldenummer: 04764370.5
(22) Anmeldetag: 23.08.2004
(51) Int. Cl.: A45D 40/02

(54) **SPENDERSTIFT**
DISPENSER STICK
BATON DISTRIBUTEUR

(30) Priorität: 25.08.2003 DE 20313223 U
(43) Veröffentlichungstag der Anmeldung: 31.05.2006
(73) Patentinhaber: RPC Wiko GmbH & Co. KG, 50259 Pulheim (DE)
(72) Erfinder: HEUKAMP, Wolfgang, 53913 Swisttal (DE)
(74) Vertreter: Mey, Klaus-Peter
(86) Internationale Anmeldenummer: PCT/EP2004/009388
(87) Internationale Veröffentlichungsnummer: WO 2005/020745

(56) Entgegenhaltungen:
- DE-A- 3 633 754
- DE-U- 7 613 989
- FR-A- 652 218

## Beschreibung

Die Erfindung betrifft einen Spenderstift zur Aufbewahrung und Applikation einer pastösen abtragbaren Stiftmasse aus einem kosmetischen oder sonstigen Erzeugnis, beispielsweise einen Deodorantstift oder Klebestift, bestehend aus einem stiftförmigen Gehäuse mit einer oberen Austragsöffnung, einer die Austragsöffnung über eine Dichtlippe luftdicht verschließenden Verschlusskappe und einen innerhalb des Gehäuses axial verschiebbaren Nachführkolben.

Spenderstifte zur Applikation eines pastösen abtragbaren Erzeugnisses, wie beispielsweise Deodorantstifte oder Klebestifte, sind in unterschiedlichen Ausbildungen bekannt. Gebräuchlich sind häufig Spenderstifte, bei denen die Stiftmasse durch einen tragenden Kolben mit Hilfe eines Drehfußes mit Spindel oder durch eine Schiebevorrichtung zum Gebrauch nach oben aus der Austragsöffnung verschoben wird. Zum Gebrauch muss zunächst die Verschlusskappe entfernt und dann der Kolben nach oben geschoben werden. Es sind demnach hier zwei gesonderte Handbetätigungen erforderlich, um den Spenderstift in Applikationsposition zu bringen.

Um einen Spenderstift in seiner Ausbildung und seiner Handhabung einfacher zu gestalten, wird in dem deutschen Gebrauchsmuster GM 76 13 989 vorgeschlagen, die Verschlusskappe mit Hilfe einer Dichtlippe gegen das Gehäuse so abzudichten, dass beim Entfernen der Verschlusskappe durch den dabei erzeugten Unterdruck die Stiftmasse um eine bestimmte Weglänge aus dem Gehäuse herausgeschoben wird. Eine Drehspindel oder eine Schiebevorrichtung zur Anhebung des Kolbens ist nicht mehr erforderlich. Der Kolben hat als Nachführkolben nur noch die Aufgabe, die Stiftmasse nach unten hin luftdicht abzuschließen.

Nachteilig bei diesem bekannten Spenderstift ist, dass beim Applizieren die Stiftmasse wieder zurück in das Gehäuse gedrückt wird. Der einzige Widerstand gegen das Zurückdrücken ist dabei die Haftreibung des Nachführkolbens und je nach dem auch der Stiftmasse an der Gehäuseinnenwandung. Diese Haftreibung darf auch deshalb nicht sehr hoch sein, da die Möglichkeit bestehen muss, auch bei Nichtgebrauch der herausgedrückten Stiftmasse die Verschlusskappe wieder auf das Gehäuse aufzuschrauben, wobei die überstehende Stiftmasse in das Gehäuse zurückgedrückt wird. Beim Zurückdrücken der Stiftmasse ist es dabei unvermeidlich, dass die Stiftmasse am oberen Rand des Gehäuses seitlich abgetragen wird.

Ausgehend von diesem bekannten Stand der Technik ist es Aufgabe der Erfindung, einen Spenderstift der genannten Art so weiter auszubilden, dass trotz weiterhin einfacher Ausbildung und Handhabung das nachteilige Zurückdrücken der Stiftmasse verhindert wird.

Die gestellte Aufgabe wird mit den kennzeichnenden Merkmalen des Anspruchs 1 dadurch gelöst, dass der Nachführkolben nur zur Austragsöffnung hin verschiebbar und in Gegenrichtung gesperrt ist und die Verschlusskappe doppelwandig mit einer gegenüber der Verschlusskappe axial verschiebbaren Innenkappe ausgebildet ist. Vorteilhafte Ausgestaltungen der Erfindung sind in den Unteransprüchen angegeben.

Durch die erfindungsgemäße Sperrung des Nachführkolbens in Gegenrichtung zur Austragsrichtung wird mit Vorteil verhindert, dass beim Applizieren der Stiftmasse, wobei auch ein axialer Druck auf die Stiftmasse unvermeidbar ist, die Stiftmasse wieder zurück in das Gehäuse gedrückt wird. Diese Sperrung des Nachführkolbens wird beispielsweise dadurch erreicht, dass unterhalb des Nachführkolbens eine Sperrfeder angeordnet ist, die sich an der Innenwandung des Gehäuses verkrallt und die so ausgebildet ist, dass eine axiale Verschiebung in Austragsrichtung möglich bleibt.

Alternativ kann nach einer vorteilhaften Ausgestaltung der Erfindung die Innenwandung des Gehäuses mit einer feinen Verzahnung oder mit feinen Sperrrillen versehen sein, in die sich der entsprechend ausgebildete Nachführkolben verkrallt und durch die dann gleichfalls eine Sperrung entgegen der Austragsrichtung erfolgt.

Da die aus dem Gehäuse zur Applikation ausgebrachte Stiftmasse sich nicht mehr in das Gehäuse zurückdrücken lässt, der Spenderstift aber auch mit ausgebrachter unverbrauchter Stiftmasse verschließbar sein muss, ist erfindungsgemäß die Verschlusskappe doppelwandig mit einer Innenkappe ausgebildet. Beim Aufschrauben der Verschlusskappe auf das Gehäuse setzt die Innenkappe auf die vorstehende Stiftmasse auf und wird beim weiteren Aufschrauben dann axial in die Verschlusskappe gedrückt. Die Innenkappe ist über ein Federelement mit der Verschlusskappe abstützend verbunden, so dass beim erneuten Abschrauben auf Grund der vorher erzeugten Federspannung sich zunächst nur die Verschlusskappe und danach die Innenkappe axial verschieben.

Nach einer vorteilhaften Ausgestaltung der Erfindung ist neben der Verschlusskappe auch das Gehäuse des Spenderstiftes doppelwandig ausgebildet. Innerhalb des Außengehäuses, das mit der Verschlusskappe verschließbar ist, ist ein oben aus dem Außengehäuse herausragendes axial verschiebbares Innengehäuse zur Aufnahme der Stiftmasse angeordnet. Die Länge des aus dem Außengehäuse herausragenden Teils des Innengehäuses entspricht der Länge der Innenkappe, so dass bei aufgeschraubter Verschlusskappe der Boden der Innenkappe auf dem oberen Rand des Innengehäuses und der untere Rand der Innenkappe auf dem oberen Rand des Außengehäuses aufsitzt.

Ein entscheidender Vorteil dieser doppelwandigen Ausführung des Gehäuses ist beim Füllen des Innengehäuses mit der - meist zunächst noch flüssigen - Stiftmasse gegeben. Das während des Füllvorgangs nur unvollständig in das Außengehäuse eingeschobene Innengehäuse wird nach erfolgter Füllung und Aushärtung der Stiftmasse vollständig in das Außengehäuse eingeschoben, wobei die Stiftmasse und der Nachführkolben, der auf einem vorstehenden zentralen Nocken des Gehäusebodens aufsitzt, in ihrer Lage unverändert bleiben. Die Stiftmasse wird hierdurch innerhalb des Innengehäuses zur Austragsöffnung hin gedrückt, wodurch sich die Stiftmasse von der Innenwandung des Innengehäuses löst. Das durch den Füllvorgang bei bekannten Spenderstiften übliche Kleben der Stiftmasse an der Innenwandung des Gehäuses wird somit vor dem Erstgebrauch trotz konventioneller Abfüllung erfolgreich verhindert und die Stiftmasse ist dann bei der ersten Anwendung bereits leicht vorschiebbar.

Das Vorschieben der Stiftmasse zur Applikation geschieht beim erfindungsgemäßen Spenderstift indirekt durch Erzeugung eines Unterdrucks zwischen der Innenkappe und dem Innengehäuse während des Aufschraubens der Verschlusskappe. Hierzu ist das Innengehäuse in seinem oberen überstehenden Bereich mit einer nach außen vorstehenden ringförmigen Dichtlippe versehen, die bei aufgeschraubter Verschlusskappe dichtend an der Innenwandung der Innenkappe anliegt. Sie dichtet hierbei einen zwischen dem Innengehäuse und der Innenkappe ausgebildeten Hohlraum nach unten ab. Beim Abschrauben der Verschlusskappe und axialer Verschiebung der Innenkappe in Austragsrichtung nach oben vergrößert sich dieser Hohlraum und der so erzeugte Unterdruck "zieht" die Stiftmassensäule ein Stück nach oben aus der Austragsöffnung heraus. Die mögliche Weglänge der axialen Verschiebung der Stiftmasse ist dabei vorab durch entsprechende Formgestaltung des ringförmigen Hohlraums zwischen der Innenkappe und dem Innengehäuse einstellbar.

Die Dichtlippe ist erfindungsgemäß so abgewinkelt am Innengehäuse angeordnet, dass sie wie ein Rückschlagventil wirkt und beim Verschließen des Außengehäuses durch die Verschlusskappe der entstehende Luftüberdruck innerhalb des sich verkleinernden ringförmigen Hohlraums durch Entlüftung über die Dichtlippe nach außen abgebaut wird.

Weitere Vorteile, Merkmale und Eigenschaften der Erfindung, insbesondere die Funktionsweise des erfindungsgemäßen Spenderstiftes werden nachfolgend an in schematischen Zeichnungsfiguren dargestellten Ausführungsbeispielen näher erläutert.

Es zeigen:
- Fig. 1: einen Spenderstift in einer Explosionsdarstellung,
- Fig. 1a: Einzelheiten der Fig. 1,
- Fig. 2: den Spenderstift der Fig. 1, in montiertem geöffneten Zustand,
- Fig. 3a bis 3c: den Spenderstift der Fig. 1 in verschiedenen Gebrauchspositionen in einem Vertikalschnitt,
- Fig. 4: den Spenderstift der Fig. 1, gefüllt in der Ausgangsstellung in einem Vertikalschnitt,
- Fig. 4a und 4b: zwei verschiedene vergrößerte Teilausschnitte der Fig. 4,
- Fig. 5 bis 9: den Spenderstift der Fig. 1 in verschiedenen Gebrauchspositionen in einem Vertikalschnitt,
- Fig. 10: einen vertikalen Teilausschnitt eines Spenderstiftes mit Verzahnung zur Kolbensperrung,
- Fig. 11 bis 13: das Gehäuse des Spenderstifts der Fig. 1 in verschiedenen Füllpositionen,
- Fig. 14: einen vertikalen Teilausschnitt eines Spenderstiftes mit geöffnetem Gehäuseboden.

In Figur 1 sind in einer Explosionsdarstellung die einzelnen Teile eines erfindungsgemäßen Spenderstiftes 1 in ihrer Einbaureihenfolge dargestellt, wobei aus Fig. 1a Einzelheiten des Nachführkolbens 7 und der Sperrfeder 8 in vergrößerter Darstellung erkennbar sind. Figur 2 zeigt das zusammengefügte Gehäuse 1' mit ausgetretener Stiftmasse 10, auf das die Verschlusskappe 2 aufgeschraubt wird.

Das Gehäuse 1' des Spenderstifts 1 besteht aus einem unten geschlossenen Außengehäuse 9, in das das längere Innengehäuse 6 von oben eingeschoben ist. Das Innengehäuse 6 ist röhrenförmig ausgebildet, so dass durch das untere offene Ende der Nachführkolben 7 mit der darunter angeordneten Sperrfeder 8 eingeführt werden kann. In seinem oberen, aus dem Außengehäuse 9 überstehenden Bereich ist das Innengehäuse 6 mit zwei ringförmigen Stegen 15 ausgebildet, zwischen die die nach unten abgewinkelte Dichtlippe 5 aufgesteckt ist. Unterhalb der ringförmigen Stege 15 und an seinem unteren Ende ist das Innengehäuse 6 mit weiteren ringförmigen Stegen 16a, 16b, 16c ausgestattet, die das eingeschobene Innengehäuse 6 zum Außengehäuse 9 hin abstützen. Der obere Teil des Außengehäuses 9 ist mit einem Außengewinde 11 versehen, auf das zum Verschluss des Spenderstiftes 1 die Verschlusskappe 2 mit eingesetzter Spiralfeder 4 und Innenkappe 3 aufgeschraubt wird.

In den Figuren 3a, 3b und 3c ist in jeweils einer Vorderansicht der Spenderstift 1 bzw. das Gehäuse 1' in verschiedenen Gebrauchspositionen dargestellt. Fig. 3a zeigt den Spenderstift 1 mit aufgeschraubter Verschlusskappe 2 in seiner Ausgangsstellung vor dem Gebrauch. In Fig. 3b ist die Verschlusskappe 2 um die Weglänge x hochgeschraubt, wodurch gemäß Fig. 3c die Stiftmasse 10 um etwa die gleiche Weglänge x aus dem Gehäuse 1' bzw. dem Innengehäuse 6 nach außen ausgebracht wurde. Die Verschlusskappe 2 ist vollständig vom Außengehäuse 9 entfernt und die mit Hilfe der Dichtlippe 5 nach außen verschobene Stiftmasse 10 kann appliziert und abgetragen werden.

In Figur 4 ist der Spenderstift 1 mit aufgeschraubter Verschlusskappe 2 entsprechend der Fig. 3a in einem Vertikalschnitt dargestellt. Zur besseren Übersicht sind die wichtigen oberen (Figur 4a) und unteren (Figur 4b) Bereiche der Fig. 4 in vergrößerten Teilausschnitten herausgestellt. In den Figuren 4, 4a und 4b sind die den Spenderstift 1 ausbildenden Einzelteile (siehe hierzu auch die Fig. 1 und 2) gebrauchsfertig zusammengebaut. Im dargestellten Ausgangszustand befindet sich der Nachführkolben 7 mit darunter angeordneter Sperrfeder 8 unmittelbar oberhalb eines zentralen Nockens 23 des Gehäusebodens 17 des Außengehäuses 9 mit darüber eingefüllter Stiftmasse 10. Das Innengehäuse 6 sitzt dabei mit seinem unteren ringförmigen Steg 16c auf dem Gehäuseboden 17 auf und ist dabei über einen ringförmigen Wulst 24 des Außengehäuses 9 mit diesem durch den Steg 16c in einer Schnappverbindung verbunden. Zum Außengehäuse 9 hin wird das Innengehäuse 6 durch diesen Steg 16c und durch die beiden oberen ringförmigen Stege 16a und 16b abgestützt. Die Verschlusskappe 2 ist vollständig aufgeschraubt, wobei die Innenkappe 3, abgestützt durch die Spiralfeder 4, mit ihrem unteren Rand 18 auf dem oberen Rand 19 des Außengehäuses 9 und mit ihrem oberen Boden 20 auf dem oberen Rand 21 des Innengehäuses 6 aufsitzt. Die durch den oberen Rand 21 gebildete Austragsöffnung 13 (vgl. auch Fig. 2) wird somit durch die Innenkappe 3 luftdicht abgeschlossen. Die Innenkappe 3, deren Innendurchmesser in ihrem oberen überstehenden Teil etwa dem Außendurchmesser des Innengehäuses 6 entspricht, erweitert sich in ihrem unteren Teil stufenförmig zum Innendurchmesser der Verschlusskappe 2. Die durch diese Erweiterung gebildete Stufe 22 dient als Auflagefläche für die in die Verschlusskappe 2 eingesetzte Spiralfeder 4. Gleichzeitig wird durch die Stufe 22 ein mit der Dichtlippe 5 nach unten abgedichteter Hohlraum 12 gebildet, der sich durch das Aufschrauben der Verschlusskappe 2 vergrößert und den für das "Hochsaugen" der Stiftmasse 10 erforderlichen Unterdruck erzeugt. In den Figuren 5, 6 und 7 wird in Vertikalschnitten dieser Vorgang des Hochsaugens der Stiftmasse 10 gesondert dargestellt.

In Figur 5 ist gegenüber der Ausgangsstellung der Fig. 4 die Verschlusskappe 2 des Spenderstiftes 1 um die Weglänge x nach oben abgedreht. Hierdurch wird der Hohlraum 12 wie dargestellt vergrößert und durch den erzeugten Unterdruck die Stiftmasse 10 um die Weglänge x aus dem Innengehäuse 6 herausgezogen. In der dargestellten Position hat die Dichtlippe 5 das untere Ende der Innenkappe 3 erreicht, so dass durch weiteres Abdrehen der Verschlusskappe 2 der Hohlraum 12 belüftet wird und die Stiftmasse 10 in der erreichten Position verbleibt.

In Figur 6 (entspricht Fig. 3c) ist die Verschlusskappe 2 vollständig vom Innengehäuse 6 entfernt und die mit einer Weglänge x oberhalb des oberen Randes 21 des Innengehäuses 6 überstehende Stiftmasse 10 kann abgetragen werden.

Wie Figur 7 zeigt, ist nach erfolgter Abtragung der Stiftmasse 10 die Verschlusskappe 2 wieder teilweise auf das Außengehäuse 9 aufgeschraubt und die Dichtlippe 5 kommt in einen dichtenden Kontakt mit dem Innengehäuse 6. Bei weiterem Aufschrauben der Verschlusskappe 2 und Verkleinerung des Hohlraums 12 wird der im Hohlraum 12 entstehende Überdruck durch die nach unten abgewinkelt angeordnete Dichtlippe 5 nach außen abgebaut.

Mit den Figuren 8 und 9 kann die Funktion der doppelwandig ausgebildeten Verschlusskappe 2 verdeutlicht werden. Dargestellt ist der Fall, dass die aus dem Innengehäuse 6 überstehende Stiftmasse 10 nicht vollständig abgetragen bzw. verbraucht wurde. Beim Aufschrauben der Verschlusskappe 2 wird zunächst die Innenkappe 3 nach unten geführt, bis sie mit ihrem Boden 20 auf der Stiftmasse 10 aufsitzt. Diese Position ist in Fig. 8 dargestellt. Bei weiterem Aufschrauben der Verschlusskappe 2 kann die Innenkappe 3 deren Weg nach unten nicht weiter folgen, da die Sperrfeder 8 den Nachführkolben 7 sperrt und sich die Stiftmasse 10 somit nicht herunterdrücken lässt. Die Innenkappe 3 verbleibt in ihrer Position und wird innerhalb der Verschlusskappe 2 - entgegen der Federkraft der Spiralfeder 4 - axial verschoben, wie in Fig. 9 gezeigt. Der ringförmige Hohlraum 12 bleibt hierbei unverändert, die Dichtlippe 5 verbleibt am unteren Rand 18 der Innenkappe 3. Bei erneutem Abschrauben der Verschlusskappe 2 bewirkt die Spiralfeder 4, dass zunächst die Innenkappe 3 in ihrer Position verbleibt. Durch die dargestellte Lage der Dichtlippe 5 wird bei der anschließenden Verschiebung der Innenkappe 3 kein Unterdruck mehr erzeugt und ein weiteres Hochschieben der Stiftmasse 10 unterbleibt.

Im Spenderstift 1 der Figuren 1 bis 9 wurde die Sperrwirkung des Nachführkolbens 7 durch eine unterhalb des Nachführkolbens 7 angeordnete Sperrfeder 8 herbeigeführt. Erfindungsgemäß kann diese Sperrwirkung aber auch allein durch einen Nachführkolben 7 mit einem entsprechend wirkungsmäßig angepassten Innengehäuse 6' herbeigeführt werden. In Figur 10, die in einer vergrößerten Teilansicht den unteren Teil des Gehäuses 1' eines Spenderstiftes 1 mit Außengehäuse 9 und Stiftmasse 10 in einem Vertikalschnitt darstellt, ist die Innenwandung des Innengehäuses 6' mit einer ringförmigen feinen Verzahnung 14 ausgebildet. In dieser Verzahnung verkrallen sich die seitlichen Ränder des Nachführkolbens 7 derart, dass auch hier eine axiale Verschiebung des Nachführkolbens 7 in Austragsrichtung möglich, die Gegenrichtung aber gesperrt ist.

Nach der Erfindung kann das Gehäuse 1' des Spenderstiftes 1 doppelwandig ausgebildet sein. In den Figuren 11 bis 13 wird nachfolgend das dieser Gehäuseausbildung zugrunde liegende Wirkprinzip zur einfachen Befüllung mit Stiftmasse 10 näher erläutert. Fig. 11 zeigt den vor seiner Befüllung mit der Stiftmasse noch leeren Spenderstift 1 ohne Verschlusskappe 2 in einem Vertikalschnitt. Das Innengehäuse 6 ist bis zum ringförmigen Steg 16b in das Außengehäuse 9 eingeschoben, so dass der untere Steg 16c mit Abstand oberhalb des Gehäusebodens 17 auf einem ringförmigen Wulst 24 des Außengehäuses 9 angeordnet ist und der Nachführkolben 7 auf dem zentralen Nocken 23 des Gehäusebodens 17 aufsitzt. In dieser Stellung findet das Einfüllen der Stiftmasse 10 von oben statt, wobei die Füllung mit Abstand unterhalb des oberen Randes 21 des Innengehäuses 6 gemäß Fig. 12 endet. Anschließend wird entsprechend Fig. 13 nach erfolgter Aushärtung der Stiftmasse 10 das Innengehäuse 6 weiter in das Außengehäuse 9 eingeschoben, wobei auch der obere ringförmige Steg 16a in das Außengehäuse 9 eingedrückt wird und jetzt der untere ringförmige Steg 16c unterhalb des ringförmigen Wulstes 24 auf dem Gehäuseboden 17 aufsitzt, wodurch das Innengehäuse 6 mit dem Außengehäuse 9 in einer Schnappverbindung fixiert und ein unerwünschtes Hochschieben des Innengehäuses 6 bei Unterdruck im Hohlraum 12 blockiert wird. Da die Stiftmasse 10 wegen der Sperrung des Nachführkolbens 7 - er sitzt auf dem zentralen Nocken 23 des Gehäusebodens 17 auf - dieser Bewegung nicht folgen kann, verschiebt sich die Stiftmasse10 innerhalb des Innengehäuses 6 bis zum oberen Rand 21. Die durch den Abfüllvorgang an der Innenwandung des Innengehäuses 6 eventuell klebende Stiftmasse 10 wird somit von der Innenwandung gelöst und ist anschließend bereits bei der ersten Anwendung mit Vorteil leicht verschiebbar.

Damit bei unveränderter Stellung des Nachführkolbens 7 nach beendeter Füllung das Innengehäuse 6 bis zum Gehäuseboden 17 in das Außengehäuse 9 eingeführt werden kann, sitzt im Ausführungsbeispiel der Fig. 11 bis 13 der Nachführkolben 7 in der Füllstellung mit Abstand zum Gehäuseboden 17 auf einem zentralen Nocken 23 des Gehäusebodens 17 auf. Alternativ ist es nach der Erfindung aber auch möglich, wie in der Figur 14 in einem vertikalen Teilausschnitt dargestellt, unter Wegfall des zentralen Nockens 23 den Gehäuseboden 17' des Außengehäuses 9' kreisringförmig mit einer zentralen Öffnung 25 auszubilden. Der für den Füllvorgang erforderliche Abstand des Nachführkolbens 7 zum Gehäuseboden 17' wird hierbei durch einen ringförmigen Steg 27 gewährleistet, der sich am unteren Rand 26 der zentralen Öffnung 25 nach oben aufstülpt und als Auflage für den Nachführkolben 7 dient. Der Vorteil dieser alternativen Ausbildung des Außengehäuses 9' mit einem unten offenen Gehäuseboden 17' besteht darin, dass durch die zentrale Öffnung 25 der Nachführkolben 7 von außen zugänglich ist. Wenn beispielsweise die Dichtlippe 5 bei unsachgemäßem Gebrauch beschädigt wird und dadurch kein Unterdruck zum Ausbringen der Stiftmasse 10 mehr zu erzeugen ist, kann dann hilfsweise durch das unten offene Außengehäuse 9' mit Hilfe eines längeren Gegenstandes der Nachführkolben 7 und damit die Stiftmasse 10 nach oben gedrückt werden.

Die Erfindung ist nicht auf die dargestellten Ausführungsbeispiele beschränkt, sondern hinsichtlich der Ausbildung und der erforderlichen einzelnen Bestandteile des Spenderstiftes variabel ausgestaltbar, sofern die Merkmale der Erfindung, die Verschlusskappe doppelwandig auszuführen und den Nachführkolben mit einer Rücklaufsperre auszubilden, erhalten bleibt.

### Bezugszeichenliste

- 1: Spenderstift
- 1': Gehäuse von 1
- 2: Verschlusskappe von 1
- 3: Innenkappe
- 4: Spiralfeder
- 5: Dichtlippe
- 6,6': Innengehäuse
- 7: Nachführkolben
- 8: Sperrfeder
- 9,9': Außengehäuse
- 10: Stiftmasse
- 11: Außengewinde
- 12: Hohlraum
- 13: Austragsöffnung
- 14: ringförmige Verzahnung
- 15: ringförmige Stege
- 16a-16c: ringförmige Stege
- 17, 17': Gehäuseboden
- 18: unterer Rand der Innenkappe 3
- 19: oberer Rand des Außengehäuses 9
- 20: oberer Boden der Innenkappe 3
- 21: oberer Rand des Innengehäuses 6
- 22: Stufe
- 23: zentraler Nocken
- 24: ringförmiger Wulst
- 25: zentrale Öffnung
- 26: innerer Rand der zentralen Öffnung 25
- 27: ringförmiger Steg
- x: Verschiebeweg (Stiftmasse, Innenkappe)

## Patentansprüche

1. Spenderstift (1) zur Aufbewahrung und Applikation einer pastösen abtragbaren Stiftmasse (10) aus einem kosmetischen oder sonstigen Erzeugnis, beispielsweise ein Deodorantstift oder Klebestift, bestehend aus einem stiftförmigen Gehäuse (1') mit einer oberen Austragsöffnung (13), einer die Austragsöffnung (13) über eine Dichtlippe (5) luftdicht verschließenden Verschlusskappe (2) und einem innerhalb des Gehäuses (1') axial verschiebbaren Nachführkolben (7), **dadurch gekennzeichnet, dass** der Nachführkolben (7) nur zur Austragsöffnung (13) hin verschiebbar und in Gegenrichtung gesperrt ist und die Verschlusskappe (2) doppelwandig mit einer gegenüber der Verschlusskappe (2) axial verschiebbaren Innenkappe (3) ausgebildet ist.

2. Spenderstift (1) nach Anspruch 1, **dadurch gekennzeichnet, dass** das Gehäuse (1') doppelwandig mit einem mit der Verschlusskappe (2) verschließbarem Außengehäuse (9) und mit einem axial im Außengehäuse (9) verschiebbaren Innengehäuse (6) zur Aufnahme der Stiftmasse (10) ausgebildet ist.

3. Spenderstift (1) nach Anspruch 1 oder 2, **dadurch gekennzeichnet, dass** die Innenkappe (3) über ein Federelement, beispielsweise eine Spiralfeder (4), mit der Verschlusskappe (2) in Axialrichtung federnd verbunden ist.

4. Spenderstift (1) nach Anspruch 1, 2 oder 3, **dadurch gekennzeichnet, dass** die axiale Verschiebung des Nachführkolbens (7) entgegen der Austragsrichtung durch eine sich an der Innenwandung des Innengehäuses (6) verkrallende Sperrfeder (8) gesperrt wird.

5. Spenderstift (1) nach Anspruch 1, 2 oder 3, **dadurch gekennzeichnet, dass** die axiale Verschiebung des Nachführkolbens (7) entgegen der Austragsrichtung durch eine an der Innenwandung des Innengehäuses (6) angeordnete ringförmige feine Verzahnung (14) oder durch feine Sperrrillen gesperrt wird, in die sich der Nachführkolben (7) verkrallt.

6. Spenderstift (1) nach Anspruch 1, 2, 3 oder 4, **dadurch gekennzeichnet, dass** im oberen Bereich des Innengehäuses (6) eine nach außen vorstehende ringförmige Dichtlippe (5) angeordnet ist, die bei aufgesteckter oder aufgeschraubter Verschlusskappe (2) auf das Außengehäuse (9) abdichtend an der Innenwandung der Innenkappe (3) angepresst ist.

7. Spenderstift (1) nach Anspruch 6, **dadurch gekennzeichnet, dass** die Dichtlippe (5) einen ringförmigen Hohlraum (12) zwischen der Innenkappe (3) und dem Innengehäuse (6) so abdichtet, dass bei Entfernung der Verschlusskappe (2) und der **dadurch** erzwungenen Vergrößerung des Hohlraums (12) in diesem ein Unterdruck erzeugt wird, der ausreichend groß ist, um die Stiftmasse (10) um eine vorbestimmte Weglänge (x) aus der Austragsöffnung (13) des Innengehäuses (6) herauszufördern.

8. Spenderstift (1) nach Anspruch 7, **dadurch gekennzeichnet, dass** die Weglänge (x) der axialen Verschiebung der Stiftmasse (10) vorab durch entsprechende Formgestaltung des ringförmigen Hohlraums (12) zwischen der Innenkappe (3) und dem Innengehäuse (6) einstellbar ist.

9. Spenderstift (1) nach Anspruch 6, 7 oder 8, **dadurch gekennzeichnet, dass** die Dichtlippe (5) so abgewinkelt am Innengehäuse (6) angeordnet ist, dass sie wie ein Rückschlagventil wirkt und beim Verschließen des Außengehäuses (9) mit der Verschlusskappe (2) der entstehende Luftüberdruck innerhalb des sich verkleinernden ringförmigen Hohlraums (12) durch Entlüftung über die Dichtlippe (5) nach außen abgebaut wird.

10. Spenderstift (1) nach einem oder mehreren der Ansprüche 2 bis 9, **dadurch gekennzeichnet, dass** zur Befüllung mit der Stiftmasse (10) in der Füllstellung des Gehäuses (1') der Nachführkolben (7) und das Innengehäuse (6) mit Abstand zum Gehäuseboden (17) angeordnet sind, wobei ein unterer Steg (16c) des Innengehäuses (6) auf einem ringförmigen Wulst (24) des Außengehäuses (9) aufsitzt und das Innengehäuse (6) mit dem Steg (16c) und einem oberen ringförmigen Steg (16b) sich am Außengehäuse (9) abstützt.

11. Spenderstift (1) nach Anspruch 10, **dadurch gekennzeichnet, dass** in der Füllstellung des Gehäuses (1') der Nachführkolben (7) auf einem zentralen Nocken (23) des Gehäusebodens (17) aufsitzt.

12. Spenderstift (1) nach Anspruch 10, **dadurch gekennzeichnet, dass** der Gehäuseboden (17') kreisringförmig mit einer zentralen Öffnung (25) ausgebildet ist, deren innerer Rand (26) mit einem ringförmigen Steg (27) nach oben aufgestülpt ist, auf dem in der Füllstellung der Nachführkolben (7) aufsitzt.

13. Spenderstift (1) nach Anspruch 11 oder 12, **dadurch gekennzeichnet, dass** nach beendeter Füllung des Gehäuses (1') mit der Stiftmasse (10) bei unveränderter Nachführkolbenstellung das Innengehäuse (6) vollständig bis zum Gehäuseboden (17) in das Außengehäuse (9) eingeführt ist, wobei die Stiftmasse (10) von der Innenwandung des Innengehäuses (6) gelöst wird.

14. Spenderstift (1) nach Anspruch 13, **dadurch gekennzeichnet, dass** das Innengehäuse (6) mit seinem Steg (16c) über den Wulst (24) des Außengehäuses (9) geführt ist, wobei das Innengehäuse (6) mit dem Außengehäuse (9) in einer Schnappverbindung fixiert und ein späteres Hochschieben des Innengehäuses (6) bei Unterdruck im Hohlraum (12) blockiert wird.

## Claims

1. Dispenser stick (1) for storage and application of a pasty removable stick material (10) of a cosmetic or other product, for example a deodorant stick or glue stick, consisting of a stick-shaped housing (1') with an upper discharge opening (13), a closure cap (2) hermetically closing the discharge opening (13) by way of a sealing lip (5) and a tracking piston (7) axially displaceable within the housing (1'), **characterised in that** the tracking piston (7) is displaceable only towards the discharge opening (13) and is blocked in opposite direction and the closure cap (2) is of double-walled construction with an inner cap (3) axially displaceable relative to the closure cap (2).

2. Dispenser stick (1) according to claim 1, **characterised in that** the housing (1) is constructed to be double-walled with an outer housing (9) closable by the closure cap (2) and with an inner housing (6), which is axially displaceable in the outer housing (9), for reception of the stick material (10).

3. Dispenser stick (1) according to claim 1 or 2, **characterised in that** the inner cap (3) is connected, resiliently connected in axial direction, with the closure cap (2) by way of a spring element, for example a helical spring (4).

4. Dispenser stick (1) according to claim 1, 2 or 3, **characterised in that** the axial displacement of the tracking piston (7) opposite to the discharge direction is blocked by a blocking spring (8) clawing against the inner wall of the inner housing (6).

5. Dispenser stick (1) according to claim 1, 2 or 3, **characterised in that** the axial displacement of the tracking piston (7) opposite to the discharge direction is blocked by an annular fine toothing (4) arranged at the inner wall of the inner housing (6) or by fine blocking grooves in which the tracking piston (7) claws.

6. Dispenser stick (1) according to claim 1, 2, 3 or 4, **characterised in that** an outwardly projecting annular sealing lip (5) which is sealingly pressed against the inner wall of the inner cap (3) when the closure cap (2) is plugged or screwed onto the outer housing (9) is arranged in the upper region of the inner housing (6).

7. Dispenser stick (1) according to claim 6, **characterised in that** the sealing lip (5) so seals off an annular cavity (12) between the inner cap (3) and the inner housing (6) that on removal of the closure cap (2) and the thereby constrained enlargement of the cavity (12) an underpressure is produced therein which is of sufficient level to convey the stick material (10) by a predetermined travel length (x) out of the discharge opening (13) of the inner housing (6).

8. Dispenser stick (1) according to claim 7, **characterised in that** the travel length (x) of the axial displacement of the stick material (10) is settable beforehand by corresponding shaping of the annular cavity (12) between the inner cap (3) and the inner housing (6).

9. Dispenser stick (1) according to claim 6, 7 or 8, **characterised in that** the sealing lip (5) is arranged to be so angled over at the inner housing (6) that it acts like a non-return valve and on closure of the outer housing (9) by the closure cap (2) the arising air excess pressure within the reducing annular cavity (12) is relieved by ventilation outwardly via the sealing lip (5).

10. Dispenser stick (1) according to one or more of claims 2 to 9, **characterised in that** for filling with the stick mass (10) in the filling setting of the housing (1') the tracking piston (7) and the inner housing (6) are arranged at a spacing from the housing base (17), wherein a lower web (16c) of the inner housing (6) is seated on an annular bead (24) of the outer housing (9) and the inner housing (6) is supported on the outer housing (9) by the web (16c) and an upper annular web (16b).

11. Dispenser stick (1) according to claim 10, **characterised in that** in the filling setting of the housing (1') the tracking piston (7) is seated on a central dog (23) of the housing base (17).

12. Dispenser stick (1) according to claim 10, **characterised in that** the housing base (17') is constructed to be circularly annular with a central opening (25), the inner edge (26) of which is turned over in upward direction with an annular web (27) on which the tracking piston (7) is seated in the filling state.

13. Dispenser stick (1) according to claim 11 or 12, **characterised in that** at the conclusion of filling of the housing (1') with the stick material (10) the inner housing (6) with unchanged setting of the tracking piston is completely introduced into the outer housing (9) as far as the housing base (17), wherein the stick material (10) is detached from the inner wall of the inner housing (6).

14. Dispenser stick (1) according to claim 13, **characterised in that** the inner housing (6) is guided by its web (16c) over the bead (24) of the outer housing (9), whereby the inner housing (6) is fixed with the outer housing (9) in a snap connection and a later pushing up of the inner housing (6) is blocked in the case of underpressure in the cavity (12).

## Revendications

1. Bâton distributeur (1) pour la conservation et l'application d'une masse sous forme de bâton (10) pâteuse, à déposer, constituée d'un produit cosmétique ou autre, par exemple un bâton de déodorant ou un bâton de colle, constitué d'un boîtier (1') en forme de bâton comportant une ouverture (13) supérieure pour application, un capuchon de fermeture (2) fermant de façon étanche à l'air l'ouverture d'application (13) au moyen d'une lèvre d'étanchéité (5), et un piston suiveur (7) mobile axialement à l'intérieur du boîtier (1'),
**caractérisé en ce que**
le piston suiveur (7) est mobile seulement vers l'ouverture d'application (13) et verrouillé dans la direction inverse, et le capuchon de fermeture (2) est à double paroi avec un capuchon intérieur (3) mobile axialement par rapport au capuchon de fermeture (2).

2. Bâton distributeur (1) selon la revendication 1,
**caractérisé en ce que**
le boîtier (1') est à double paroi avec un boîtier extérieur (9) fermé par le capuchon de fermeture (2) et avec un boîtier intérieur (6) mobile axialement à l'intérieur du boîtier extérieur (9), destiné à recevoir la masse en forme de bâton (10).

3. Bâton distributeur (1) selon la revendication 1 ou 2,
**caractérisé en ce que**
le capuchon intérieur (3) est relié élastiquement en direction axiale, par un élément élastique, par exemple un ressort hélicoïdal (4), au capuchon de fermeture (2).

4. Bâton distributeur (1) selon la revendication 1, 2 ou 3,
**caractérisé en ce que**
le déplacement axial du piston suiveur (7) est verrouillé, dans la direction inverse de la direction d'application, par un ressort d'arrêt (8) s'accrochant à la paroi intérieure du boîtier intérieur (6).

5. Bâton distributeur (1) selon la revendication 1, 2 ou 3,
**caractérisé en ce que**
le déplacement axial du piston suiveur (7) est verrouillé, dans la direction inverse de la direction d'application, par une fine denture annulaire (14) disposée sur la paroi intérieure du boîtier intérieur (6) ou par de fines rainures de verrouillage, dans lesquelles le piston suiveur (7) s'accroche.

6. Bâton distributeur (1) selon la revendication 1, 2, 3 ou 4,
**caractérisé en ce que**
la partie supérieure du boîtier intérieur (6) comporte une lèvre d'étanchéité (5) annulaire saillante vers l'extérieur qui, lorsque le capuchon de fermeture (2) est posé ou vissé sur le boîtier extérieur (9), est pressée de façon étanche contre la paroi intérieure du capuchon intérieur (3).

7. Bâton distributeur (1) selon la revendication 6,
**caractérisé en ce que**
la lèvre d'étanchéité (5) rend étanche un espace creux annulaire (12) entre le capuchon intérieur (3) et le boîtier intérieur (6) de façon telle que, lorsque le capuchon de fermeture (2) est retiré et l'espace creux (12) est forcément agrandi de ce fait, il se produit dans celui-ci une dépression suffisamment grande pour pousser la masse en forme de bâton (10) hors de l'ouverture d'application (13) du boîtier intérieur (6) sur une longueur de course (x) prédéterminée.

8. Bâton distributeur (1) selon la revendication 7,
**caractérisé en ce que**
la longueur de course (x) du déplacement axial de la masse en forme de bâton (10) est réglable préalablement par une conception adéquate de la forme de l'espace creux annulaire (12) entre le capuchon intérieur (3) et le boîtier intérieur (6).

9. Bâton distributeur (1) selon la revendication 6, 7 ou 8,
**caractérisé en ce que**
la lèvre d'étanchéité (5) disposée sur le boîtier intérieur (6) fait un angle tel qu'elle agit comme un clapet anti-retour et, pendant la fermeture du boîtier extérieur (9) par le capuchon de fermeture (2), la surpression d'air qui se forme à l'intérieur de l'espace creux annulaire (12) qui se rétrécit est éliminée par évacuation de l'air à travers la lèvre d'étanchéité (5) vers l'extérieur.

10. Bâton distributeur (1) selon une ou plusieurs des revendications 2 à 9,
**caractérisé en ce que**
pour le remplissage avec la masse en forme de bâton (10) dans la position de remplissage du boîtier (1'), le piston suiveur (7) et le boîtier intérieur (6) sont écartée du fond (17) du boîtier, et une nervure inférieure (16c) du boîtier intérieur (6) repose sur un bourrelet annulaire (24) du boîtier extérieur (9) alors que le boîtier intérieur (6) s'appuie, par la nervure (16c) et une nervure annulaire supérieure (16b), contre le boîtier extérieur (9).

11. Bâton distributeur (1) selon la revendication 10,
**caractérisé en ce qu'**
en position de remplissage du boîtier (1'), le piston suiveur (7) repose sur une came centrale (23) du fond (17) du boîtier.

12. Bâton distributeur (1) selon la revendication 10,
**caractérisé en ce que**
le fond (17) du boîtier est circulaire et dispose d'une ouverture centrale (25), dont le bord intérieur (26) remonte vers le haut par une nervure annulaire (27) sur laquelle le piston suiveur (7) repose dans la position de remplissage.

13. Bâton distributeur (1) selon la revendication 11 ou 12,
**caractérisé en ce qu'**
à la fin du remplissage du boîtier (1') avec la masse en forme de bâton (10), la position du piston suiveur étant inchangée, le boîtier intérieur (6) est introduit complètement jusqu'au fond (17) dans le boîtier extérieur (9) et la masse en forme de bâton (10) se détache de la paroi intérieure du boîtier intérieur (6).

14. Bâton distributeur (1) selon la revendication 13,
**caractérisé en ce que**
le boîtier intérieur (6) est guidé par sa nervure (16c) sur le bourrelet (24) du boîtier extérieur (9), de sorte que le boîtier intérieur (6) se fixe en un assemblage à encliquetage avec le boîtier extérieur (9) et un déplacement ultérieur du boîtier intérieur (6) vers le haut en présence de dépression dans l'espace creux (12) est bloqué.
